# EUROPÄISCHE PATENTSCHRIFT

(11) **EP 0 000 696 B1**
(45) Veröffentlichungstag und Bekanntmachung des Hinweises auf die Patenterteilung: **18.11.1981**
(21) Anmeldenummer: 78100242.3
(22) Anmeldetag: 26.06.1978
(51) Int. Cl.: H01H 13/70, G06F 3/02

(54) **Tastenanordnung zur Auslösung von Schaltsignalen mittels paarweise oder quadratisch gruppierter Tasten in einer UND-Verknüpfung**
Fingerkey arrangement for generating signals by means of keys arranged by pairs or quadratically and forming part of an AND circuit
Dispositif à touches pour la génération de signaux au moyen de touches groupées par paires ou de façon quadratique faisant partie d'un circuit ET

(30) Priorität: 28.06.1977 DE 2729157
(43) Veröffentlichungstag der Anmeldung: 21.02.1979
(73) Patentinhaber: Hans Widmaier Fabrik für Apparate der Fernmelde- und Feinwerktechnik, D-8000 München 70 (DE)
(72) Erfinder: Kunz, Kurt, D-8000 München 71 (DE)
(74) Vertreter: Dorner, Jörg, Dr.-Ing.

## Beschreibung

Die Erfindung bezieht sich auf eine Tastenanordnung zur Auslösung von bestimmten Symbolen der Tastenoberfläche jeweils zugeordneten Schaltfunktionen oder Schaltsignalen.

Allgemein bekannt sind Tastenanordnungen in Gestalt von Tastenfeldern oder Tastenreihen, bei denen jeder einzelnen Taste beispielsweise ein Schaltkontakt zugeordnet ist, welcher zur Verwirklichung einer Schaltfunktion bei Betätigung der betreffenden Taste geschlossen wird oder welcher ein Schaltsignal an einen Nutzkreis abgibt, sobald die zugehörige Taste niedergedrückt wird.

Bekannte Tastenanordnungen dieser Art lassen sich nur in bestimmten Grenzen verkleinern, da die einzelnen Tasten stets eine solche Grösse besitzen müssen, dass die Fingerkuppe der Hand einer Betätigungsperson auf der betreffenden Taste sicher Platz findet, ohne dass eine Nachbartaste niedergedrückt und eine Fehlfunktion ausgelöst wird.

Um Fehlbetätigungen bei vergleichsweise geringen Abmessungen der einzelnen Tasten zu vermeiden, hat man bekanntermassen entweder, beispielsweise bei miniaturisierten Rechnern, einen Betätigungsstift zum Niederdrücken der einzelnen Tasten verwendet oder, beispielsweise bei Schreibmaschinen oder dergleichen, die einzelnen Tasten als Inseltasten ausgebildet, bei denen die mit dem Betätigungsfinger in Berührung kommende Tastenfläche pilzartig hochgesetzt war, so dass eine Nachbartaste praktisch nur dann gleichzeitig mit oder anstelle der gewünschten Taste betätigt wurde, wenn der Betätigungsfinger stark exzentrisch zu der Mitte der gewünschten Taste aufgesetzt wurde.

In vielen Fällen ist es jedoch wünschenswert, eine grosse Tastenbeschriftungsfläche zur Verfügung zu haben und für eine bequeme Tastenbetätigung dem Betätigungsfinger eine Auflagefläche zu bieten, welche der Projektion der Fingerkuppe mindestens gleich ist. Dies ist mit den bekannten Tastenanordnungen nicht erreichbar, da die lediglich mit einem Betätigungsstift niederdrückbaren Tasten miniaturisierter Tastenanordnungen nicht mehr deutlich beschriftbar sind und zum Betätigen eines gesonderten Bauteils bedürfen, während die sogenannten Inseltasten, die ebenfalls nur ausserordentlich beschränkte Beschriftungsfläche darbieten, die Bedienungsperson aufgrund des optischen Eindruckes verunsichern und bei einer für den angestrebten Zweck ausreichenden Verkleinerung der Tastenkuppe einen unerwünscht niedrigen Bedienungskomfort ergeben.

Aus der deutschen Patentschrift 737 039 ist eine Tastenanordnung zur Auslösung von, bestimmten Symbolen der Tastenoberfläche jeweils zugeordneten Schaltfunktionen oder Schaltsignalen, mit mehreren, jeweils einem bestimmten Beschriftungsfeld für ein Symbol zugeordneten und gemeinsam von einem Finger niederdrückbaren Tasten bekannt, deren Ausgangs-Stellbewegungssignale zur Bildung der genannten Schaltfunktion oder des genannten Schaltsignales einer UND-Verknüpfung unterzogen werden. Die zur Erzeugung einer bestimmten Anzahl von Schaltfunktionen oder Schaltsignalen erforderliche Tastenzahl wird bei der bekannten Anordnung dadurch verringert, dass insgesamt vier Tasten in etwa quadratischer Gruppierung paarweise in verschiedenen Ebenen vorgesehen werden, wobei eine der vier Tasten in solcher Weise gestaltet ist, dass sie von dem Finger einer Bedienungshand nicht nur allein, sondern wahlweise auch zusammen mit einer oder zwei der Tasten der jeweils anderen Ebene betätigt werden kann.

Wenn man bei diesem bekannten Tastensatz in einer Tastenreihe von Taste zu Taste fortschreitet, sind in dieser Tastenreihe jeweils einem der Beschriftungsfelder ein Paar nebeneinanderliegender Tasten, bzw. im Tastenfeld einem Beschriftungsfeld mehrere Tasten in im wesentlichen quadratischer Gruppierung zugeordnet. Die Ausgangs-Stellbewegungssignale von mindestens zwei dieser gruppierten Tasten werden der UND-Verknüpfung unterzogen.

Ferner ist es aus der Veröffentlichung «IBM, Technical Disclosure Bulletin», Band 18, Nr. 12, Mai 1976, bei einem Tastenfeld an sich bekannt, jedem Beschriftungsfeld vier quadratisch gruppierte Berührungstasten zuzuordnen, von denen jeweils die vier Ausgangs-Stellsignale der UND-Verknüpfung unterzogen werden.

Demgegenüber soll durch die Erfindung die Aufgabe gelöst werden, einen mechanischen Tastensatz zur Auslösung von, bestimmten Symbolen der Tastenoberfläche jeweils zugeordneten Schaltfunktionen oder Schaltsignalen, mit mehreren, jeweils einem bestimmten Beschriftungsfeld für ein Symbol zugeordneten und gemeinsam von einem Finger niederdrückbaren Tasten, deren Ausgangs-Stellbewegungssignale zur Bildung der genannten Schaltfunktion oder des genannten Schaltsignales einer UND-Verknüpfung unterzogen werden, zu schaffen, wobei trotz einer Beschränkung der beschrifteten Tastenoberfläche dennoch sich dem Bedienungsfinger eine relativ grosse und jeweils gleiche Oberfläche darbietet, die einen gleichmässigen und jeweils gleichen Gegendruck auf den Bedienungsfinger ausübt.

Diese Aufgabe wird erfindungsgemäss dadurch gelöst, dass von Taste zu Taste fortschreitend in einer Tastenreihe jedem Paar nebeneinanderliegender Tasten bzw. in einem Tastenfeld jeder Gruppe von vier quadratisch gruppierten aneinandergrenzenden Tasten, von denen die Ausgangs-Stellbewegungssignale mindestens zweier einander diagonal gegenüberliegender Tasten der UND-Verknüpfung unterzogen werden, ein Beschriftungsfeld zugeordnet ist, ohne dass einzelne Tasten eigenständige funktionelle Bedeutung haben.

Sind die Tasten der Tastenanordnung in einem Tastenfeld gelegen, so werden vorzugsweise die Ausgangs-Stellbewegungssignale nur jeweils von jeder zweiten Taste jeder Tastenreihe und jeder Tastenspalte zur Ableitung der Schaltfunktion oder des Schaltsignales verwendet.

Die einer UND-Verknüpfung zu unterziehenden Ausgangs-Stellbewegungssignale einer Tastengruppe können an ein mechanisches UND-Schaltelement angekoppelt werden, wobei das mechanische UND-Schaltelement jeweils von einem mit den jeweils die zu verknüpfenden Ausgangs-Stellbewegungssignale liefernden Tasten in Richtung auf die Ruhestellung hin gekuppelten Schaltstift gebildet ist, mittels welchem die Schaltfunktion oder das Schaltsignal erzeugt wird und welcher in Richtung auf die Betätigungsstellung hin mit einer Kraft vorgespannt ist, welche geringer als jeweils eine die Tasten in Ruhestellung vorspannenden Kraft ist, derart, dass die Vorspannkraft des Schaltstiftes diesen nur dann in Betätigungsstellung zu ziehen vermag, wenn sämtliche der Tasten der betreffenden Tastengruppe betätigt sind.

Es ist auch möglich, die einer UND-Verknüpfung zu unterziehenden Ausgangs-Stellbewegungssignale jeweils einem mechanisch-elektrischen UND-Schaltelement zuzuführen, welches jeweils als Schaltfunktion oder Schaltsignal ein elektrisches Signal abgibt.

Gemäss einer Weiterbildung einer solchen Tastenanordnung ist ein Mitnehmerstift vorgesehen, mit welchem die jeweils die zu verknüpfenden Ausgangs-Stellbewegungssignale liefernden Tasten einer Tastengruppe mit Bezug auf die Betätigungsrichtung gekuppelt sind, derart, dass beim Niederdrücken auch des Mitnehmerstiftes die Tasten der betreffenden Tastengruppe vollständig niedergedrückt sind.

Nachdem die Tasten einer Tastengruppe jeweils ein gemeinsames, durch die zwischen den Tasten liegenden Spalte unterteiltes Beschriftungsfeld aufweisen, steht für die Anbringung je eines Symboles eine ausreichende Fläche zur Verfügung, gleichzeitig ist eine hohe Sicherheit gegen Fehlbetätigung gegeben.

Nachfolgend werden einige vorteilhafte Ausführungsformen unter Bezugnahme auf die anliegende Zeichnung näher erläutert. Es stellen dar:
Fig. 1 eine schematische, teilweise perspektivische Abbildung einer Tastenanordnung in Gestalt eines Tastenfeldes,
Fig. 2a bis 2d Aufsichten auf Tastenanordnungen der hier vorgeschlagenen Art und einer bisher bekannten Bauart zum Vergleich der Grössenverhältnisse,
Fig. 3 eine schematische, teilweise perspektivische Ansicht einer anderen Ausführungsform einer Tastenanordnung und
Fig. 4 eine schematische, perspektivische Ansicht einer nochmals anderen Ausführungsform einer Tastenanordnung der vorliegend angegebenen Art.

In Fig. 1 ist ein Tastenfeld 1 gezeigt, mittels welchem lediglich vier Symbole durch Niederdrücken von Tasten signalisiert werden sollen bzw. den einzelnen Symbolen zugeordnete Schaltfunktionen oder Schaltsignale erzeugt werden sollen. Im Gegensatz zu einer bekannten Tastenanordnung, welche in Aufsicht in Fig. 2a gezeigt ist, welche insgesamt vier den einzelnen Symbolen zugeordnete Tasten enthält, weist das Tastenfeld nach Fig. 1 insgesamt neun Tasten auf, die auf ihrer Oberfläche insgesamt vier Beschriftungsfelder b₁, b_{z}, b₃ und b₄ tragen. Jedes dieser Beschriftungsfelder nimmt einen Teil der Tastenoberfläche von je vier Tasten in quadratischer Anordnung ein, welche eine Tastengruppe darstellen. Die Beschriftungsfelder b₁ bis b₄ sind also durch die zwischen den Tasten einer Tastengruppe befindlichen Spalte kreuzweise unterteilt.

Man erkennt aber, dass bei der Ausführungsform nach Fig. 1 lediglich die an den Ecken gelegenen Tasten des Gesamttastenfeldes nur einem einzigen Beschriftungsfeld zugeordnet sind, während die übrigen Tasten zu zwei verschiedenen oder zu vier verschiedenen Beschriftungsfeldern gehören.

Von verschiedenen der einzelnen Tasten führen mechanische Übertragungsmittel 2 bzw. 3 bzw. 4 bzw. 5 zu Kontaktsätzen 6 bzw. 7 bzw. 8 bzw. 9, wobei die einzelnen Schaltkontakte der Kontaktsätze 6 bis 9 so beschaltet sind, dass die den Kontaktsätzen über die mechanischen Übertragungsmittel 2 bis 5 zugeführten Ausgangs-Stellbewegungssignale der Tasten des Tastenfeldes 1 bestimmten UND-Verknüpfung unterzogen werden.

Wenn also diejenigen Tasten des Tastenfeldes 1 niedergedrückt werden, welche zu dem Beschriftungsfeld b₁ gehören und das Symbol «1» signalisieren sollen, so bewirken die mechanischen Übertragungsmittel 2 und 4, welche zu der ersten Taste der zweiten Tastenzeile und zu der ersten Taste der zweiten Tastenspalte gehören, dass die jeweils oberen Kontakte der Kontaktsätze 6 und 8 geschlossen werden und die jeweils zugehörige Signalleitung leitend geschaltet ist. Werden die vier Tasten des Tastenfeldes 1 niedergedrückt, welche zu dem Beschriftungsfeld b₂ gehören, so bewirken die mechanischen Übertragungsmittel 4 und 5, die mit der ersten Taste der zweiten Tastenspalte und der letzten Taste der zweiten Tastenreihe gekuppelt sind, eine Schliessung des unteren Kontaktes des Kontaktsatzes 8 und des oberen Kontaktes des Kontaktsatzes 9, so dass die damit verbundene Signalleitung eine Leitverbindung herstellt.

Werden weiter die zu dem Beschriftungsfeld b₃ gehörigen Tasten niedergedrückt, so bewirken die mechanischen Übertragungsmittel 2 und 3 aufgrund des Niederdrückens der ersten Taste der zweiten Tastenreihe und der letzten Taste der zweiten Tastenspalte eine Schliessung des unteren Kontaktes des Kontaktsatzes 6 und des oberen Kontaktes des Kontaktsatzes 7, so dass die Signalleitung 3 durchgängig wird. Schliesslich führt ein Niederdrücken der Tasten, welche zu dem Beschriftungsfeld b₄ gehören, eine Schliessung des unteren Kontaktes der Kontaktsätze 7 und 9 und damit eine Leitenschaltung der Signalleitung 4. Zur Verdeutlichung der Darstellung sind diejenigen Tasten, an welche die mechanischen übertragungsmittel 2 bis 5 angeschlossen sind, mit einem Punkt auf der Tastenoberfläche gekennzeichnet.

Vergleicht man die Darstellungen nach den Figuren 2a und 2b so erkennt man, dass sich die der Fingerkuppe einer Betätigungshand darbietende Tastenoberfläche der zu einem Beschriftungsfeld etwa dem Beschriftungsfeld b" gehörigen Tasten mit der Oberfläche einer einzelnen Taste eines Tastenfeldes bekannter Art wegen der vorgenommenen Kodierung derAusgangs-Stellbewegungssignale deckt, soweit auf einen Bewegungsspielraum des Betätigungsfingers abgestellt wird, innerhalb dessen keine Fehlbetätigung erfolgen kann. Die UND-Verknüpfung der Ausgangs-Stellbewegungssignale der ausgewählten Tasten einer Tastengruppe ermöglicht es, bestimmte Anteile der auch einem Nachbarsymbol zugeordneten Tastenoberfläche gleichzeitig als wirksame Betätigungsfläche für ein bestimmtes Symbol auszunützen. Ohne Einbusse an Bedienungssicherheit bedeutet dies bei einem kleinen Tastenfeld für nur vier Symbole bereits eine Verkleinerung der erforderlichen Oberfläche der gesamten Tastenanordnung entsprechend dem Faktor 9/16, wobei dieser Wert für grösserwerdende Symbolzahlen noch beträchtlich günstiger wird.

Dies ist aus den Figuren 2c und 2d zu erkennen. Figur 2c zeigt ein Tastenfeld mit sechzehn Tasten in einer quadratischen Anordnung von vier Zeilen und vier Spalten. Dieses Tastenfeld herkömmlicher Art besitzt den Symbolen 1 bis 16 jeweils zugeordnete Schaltelemente, so dass für die Abgabe von den einzelnen Symbolen jeweils entsprechenden Signalen insgesamt sechzehn Schaltelemente erforderlich sind.

Demgegenüber sind bei dem in Figur 2d gezeigten Tastenfeld der hier vorgeschlagenen Art insgesamt nur zwölf Schaltelemente ganz bestimmten Tasten zugeordnet, und zwar derart, dass nur jeweils jede zweite Taste jeder Tastenreihe und jede zweite Taste jeder Tastenspalte zur Betätigung eines solchen Schaltelementes dient, dessen Ausgangssignal in eine zwölf Eingänge und sechzehn Ausgänge besitzende Dekodierungseinrichtung D eingegeben wird. Die Dekodierungseinrichtung kann als integrierter Schaltkreis ausgebildet sein und in einfacher Weise hergestellt werden. Es sei noch bemerkt, dass ebenso wie in Figur 1 in der Darstellung nach Figur 2d diejenigen Einzeltasten mit einem Punkt gekennzeichnet sind, welche zur Betätigung eines Schaltelementes dienen, dessen Ausgangssignalleitung zu einem bestimmten Eingang der Dekodierungseinrichtung D geführt ist. In der schematischen Darstellung nach Figur 2d ist der unter dem Tastenfeld verlaufende Teil der Signalleitungen jeweils durch eine unterbrochene Linie angedeutet. Ein Vergleich der Figuren 2c und 2d macht einerseits die Verringerung des Raumbedarfes bei gleicher Bedienungssicherheit und die mögliche Einsparung von Schaltelementen bei jeweils gleicher Symbolzahl deutlich, wobei der durch die Dekodierungseinrichtung bedingte Mehraufwand insbesondere bei elektronischen Bauformen dieses Teiles nicht ins Gewicht fällt.

Während bei der Tastenanordnung nach Fig. 1 die UND-Verknüpfung der Ausgangs-Stellbewegungssignale der zu einem Beschriftungsfeld gehörigen Tasten durch ein mechanisches UND-Schaltelement in Gestalt in Serie liegender Schaltkontakte vorgenommen wird, erfolgt die UND-Verknüpfung bei der Tastenanordnung nach Fig. 3 durch ein mechanisches UND-Schaltelement in Gestalt eines Schaltstiftes 10 in Zusammenwirkung mit den jeweils zu einem Beschriftungsfeld gehörigen Tasten, welche in quadratischer Anordnung um den betreffenden Schaltstift herum gruppiert sind. Jeder der Schaltstifte ist mit einem Kopf 11 versehen, der in einer Ausnehmung an der Stossstelle der Tasten einer Tastengruppe Aufnahme findet. Der Schaltstift besitzt einen Schaft, der sich durch eine längs der Stossfuge der Tasten einer Tastengruppe vorgesehenen Bohrung erstreckt. Am unteren Ende des Stiftes 10 greift jeweils eine Zugfeder 12 an, welche den Schaltstift 10 gegen die Kraft von Druckfedern 13 nach abwärts zu ziehen sucht, die ihrerseits die einzelnen Tasten nach aufwärts in Ruhestellung vorspannen. Die von der Feder 12 ausgeübte Zugkraft ist geringer als die Druckkraft jeder einzelnen der Druckfedern 13, so dass der Schaltstift 10 nur dann nach abwärts in Betätigungsstellung gezogen werden kann, wenn sämtliche der zu einer Tastengruppe bzw. zu einem Beschriftungsfeld gehörigen Tasten niedergedrückt werden. Es versteht sich, dass der Kopf 11 des Taststiftes 10 auch innerhalb der Tasten in einer in diesen vorgesehenen Ausnehmung oder Kammer untergebracht sein kann, so dass die Beschriftungsflächen jeweils bis auf die Spalte zwischen den Einzeltasten in sich geschlossen sind.

Mit den einzelnen Schaltstiften 10 sind über mechanische Übertragungsmittel oder Betätigungsgestänge 14 Tastschalter 15 verbunden, welche die durch die Symbole gekennzeichneten Schaltfunktionen oder Schaltsignale erzeugen bzw. verwirklichen.

Die Ausführungsform nach Fig. 4 entspricht wieder im wesentlichen derjenigen nach Fig. 1, wobei hier die Schaltkontakte, welche die Verbindungen im Zuge der Signalleitungen 1 bis 4 herstellen, durch ein Blocksymbol wiedergegeben und mit der Bezugszahl 16 bezeichnet sind. Zu den Kontaktsätzen führen wiederum die mechanischen Übertragungsmittel 2 bis 5, welche mit denjenigen der Tasten des Tastenfeldes 1 gekuppelt sind, welche zur Verdeutlichung der Darstellung auf der Tastenoberfläche einen Punkt aufweisen. Es sei hier angemerkt, dass Fig. 4 gegenüber Fig. 1 ein in Richtung der Tastenspalten vergrössertes Tastenfeld zeigt, welches abgebrochen dargestellt ist, um deutlich zu machen, dass die hier aufgezeigten Gedanken auf Tastenfelder beliebiger Grösse anwendbar sind.

Zwischen den Stossstellen der zu einem Beschriftungsfeld gehörigen Tasten befinden sich bei der Ausführungsform nach Fig. 4 Mitnehmerstifte 17 ähnlich den Schaltstiften 10 der Ausführungsform nach Fig. 3. Die Mitnehmerstifte 17 werden durch kleine Zugfedern 18 in Richtung nach abwärts vorgespannt, während die Druckfedern 13 die einzelnen Tasten des Tastenfeldes 1 in Ruhestellung vorspannen. Werden nun die zu einem Beschriftungsfeld gehörigen Tasten so von der Kuppe des Betätigungsfingers getroffen, dass auch der Kopf des Mitnehmerstiftes 17 gleichzeitig niedergedrückt wird, so bewirkt der Mitnehmerstift, dass sämtliche Tasten einer Tastengruppe synchron betätigt werden und es zu einer ordnungsgemässen Betätigung der Kontaktsätze über die mechanischen Übertragungsmittel 2 bis 5 kommt. Die Mitnehmerstifte 17 sind also als Synchronisierungsmittel wirksam. Es sei darauf hingewiesen, dass die Ausführungsformen nach den Fig. 3 und 4 gegenüber bekannten Tastenanordnungen mit Inseltasten den wesentlichen Vorteil bieten, dass einerseits eine beträchtliche Grösse des Beschriftungsfeldes für jedes einzelne Symbol zur Verfügung steht und andererseits dem Betätigungsfinger eine in sich geschlossene Betätigungsfläche dargeboten wird.

Der Fachmann erkennt aus Obigem, dass die Grösse der Köpfe der Schaltstifte 10 bzw. der Mitnehmerstifte 17, soweit diese Köpfe an der Tasteroberfläche freiliegen, so klein wie möglich zu halten ist, um die grösstmögliche Bedienungssicherheit zu erhalten. Unter diesem Gesichtspunkt ist die Ausführungsform nach Fig. 1 als bevorzugt anzusehen.

## Patentansprüche

1. Tastenanordnung zur Auslösung von bestimmten Symbolen der Tastenoberflächen jeweils zugeordneten Schaltfunktionen oder Schaltsignalen, mit mehreren, jeweils einem bestimmten Beschriftungsfeld für ein Symbol zugeordneten und gemeinsam von einem Finger niederdrückbaren Tasten, deren Ausgangs-Stellbewegungssignale zur Bildung der genannten Schaltfunktion oder des genannten Schaltsignales einer UND-Verknüpfung unterzogen werden, dadurch gekennzeichnet, dass von Taste zu Taste fortschreitend in einer Tastenreihe jedem Paar nebeneinanderliegender Tasten bzw. in einem Tastenfeld jeder Gruppe von vier quadratisch gruppierten aneinandergrenzenden Tasten, von denen die Ausgangs-Stellbewegungssignale mindestens zweier einander diagonal gegenüberliegender Tasten der UND-Verknüpfung unterzogen werden, ein Beschriftungsfeld zugeordnet ist, ohne dass einzelne Tasten eingenständige funktionelle Bedeutung haben.

2. Tastenanordnung nach Anspruch 1, dadurch gekennzeichnet, dass in einem Tastenfeld (1) die Ausgangs-Stellbewegungssignale nur jeweils von jeder zweiten Taste jeder Tastenreihe und jeder Tastenspalte zur Ableitung der Schaltfunktionen oder der Schaltsignale verwendet werden.

3. Tastenanordnung nach Anspruch 1 oder 2, dadurch gekennzeichnet, dass die einer UND-Verknüpfung zu unterziehenden Ausgangs-Stellbewegungssignale jeweils an ein mechanisches UND-Schaltelement (10, 11, 12, 13) angekoppelt werden.

4. Tastenanordnung nach Anspruch 3, dadurch gekennzeichnet, dass das mechanische UND-Schaltelement von einem mit den jeweils die zu verknüpfenden Ausgangs-Stellbewegungssignale liefernden Tasten in Richtung auf die Ruhestellung hin gekuppelten Schaltstift (10, 11) gebildet ist, mittels welchem die Schaltfunktion oder das Schaltsignal erzeugt wird und welcher in Richtung auf die Betätigungsstellung hin mit einer Kraft (12) vorgespannt ist, welche geringer als je eine die Tasten in Ruhestellung vorspannenden Kraft (13) ist, derart, dass die Vorspannkraft des Schaltstiftes diesen nur dann in Betätigungsstellung zu ziehen vermag, wenn sämtliche der diesem Schaltstift zugeordneten Tasten betätigt sind.

5. Tastenanordnung nach Anspruch 1 oder 2, dadurch gekennzeichnet, dass die einer UND-Verknüpfung zu unterziehenden Ausgangs-Stellbewegungssignale jeweils einem mechanisch-elektrischen UND-Schaltelement (2 bis 9) zugeführt werden, welches jeweils als Schaltsignal ein elektrisches Signal abgibt.

6. Tastenanordnung nach Anspruch 5, gekennzeichnet durch einen Mitnehmerstift (17), mit welchem die jeweils die zu verknüpfenden Ausgangs-Stellbewegungssignale liefernden Tasten mit bezug auf die Betätigungsrichtung gekuppelt sind, derart, dass bei Niederdrücken auch des Mitnehmerstiftes die betreffende Tastengruppe vollständig niedergedrückt ist.

7. Tastenanordnung nach Anspruch 6, dadurch gekennzeichnet, dass der Durchmesser eines an der Tastenoberfläche freiliegenden Kopfes des Mitnehmerstiftes einen Durchmesser besitzt, welcher weniger als 30% einer Tastenseitenlänge beträgt.

8. Tastenanordnung nach einem der Ansprüche 1 bis 7, dadurch gekennzeichnet, dass die Tasten einer Tastengruppe jeweils ein gemeinsames, durch die zwischen den Tasten liegende Spalte unterteiltes Beschriftungsfeld (b₁, b₂, b₃, b₄) aufweisen.

## Revendications

1. Dispositif à touches pour déclencher des fonctions de commande ou des signaux de commande associés respectivement à des symboles déterminés des surfaces de touches, comportant plusieurs touches respectivement associées à une zone déterminée d'inscription de symbole, pouvant être enfoncées en commun par un doigt et dont les signaux d'actionnement servant au déclenchement de la fonction de commande ou du signal de commande désiré sont soumis à un traitement logique ET, dispositif caractérisé en ce que, en considérant une progression de touche à touche, une zone d'inscription est associée, dans chaque rangée, à une paire de touches placées côte à côte, ou bien, dans un panneau de touches, à chaque groupe de quatre touches respectivement adjacentes et groupées en carré et dont les signaux d'actionnement d'au moins deux touches placées mutuellement en diagonale sont soumis à un traitement logique ET, sans que les différentes touches aient isolément une importance fonctionnelle.

2. Dispositif à touches selon la revendication 1, caractérisé en ce que, dans un panneau de touches (1), on n'utilise pour le déclenchement des fonctions de commande ou des signaux de commande que les signaux d'actionnement seulement de chaque seconde touche de chaque rangée et de chaque colonne de touches.

3. Dispositif à touches selon la revendication 1 ou 2, caractérisé en ce que les signaux d'actionnement destinés à être soumis à un traitement logique ET sont appliqués à chaque fois à un élément mécanique de commande-ET (10, 11, 12, 13).

4. Dispositif à touches selon la revendication 3, caractérisé en ce que l'élément mécanique de commande-ET est constitué à chaque fois par une tige de commande (10, 11), reliée en direction de la position de repos à des touches destinées à fournir les signaux d'actionnement à traiter logiquement, à l'aide de laquelle la fonction de commande ou le signal de commande peuvent être produits, et qui est soumise en direction de la position d'actionnement à une force de précontrainte (12) qui est respectivement plus faible qu'une force de précontrainte (13) assurant le maintien des touches en position de repos, de sorte que la force de précontrainte de la tige de commande ne puisse ensuite tirer celle-ci que dans la position d'actionnement lorsque toutes les touches du groupe considéré sont actionnées.

5. Dispositif à touches selon la revendication 1 ou 2, caractérisé en ce que les signaux d'actionnement destinés à être soumis à un traitement logique ET sont à chaque fois appliqués à un élément électromécanique de commande-ET, qui fournit à chaque fois un signal de commande constitué par un signal électrique.

6. Dispositif à touches selon la revendication 5, caractérisé en ce qu'il est prévu une tige d'entraînement 17 à l'aide de laquelle les touches fournissant les signaux d'actionnement à traiter logiquement sont accouplées, dans la direction d'actionnement, de telle sorte que, lors de l'abaissement de la tige d'entraînement, le groupe de touches correspondant soit également complètement abaissé.

7. Dispositif à touches selon la revendication 6, caractérisé en ce que le diamètre d'une tête de la tige d'entraînement, s'appliquant librement sur la surface de touches, a une valeur qui est inférieure à 30% de la longueur d'un côté de touche.

8. Tastenanordnung nach einem der Ansprüche 1 bis 7, dadurch gekennzeichnet, dass die Tasten einer Tastengruppe jeweils ein gemeinsames, durch die zwischen den Tasten liegende Spalte unterteiltes Beschriftungsfeld (b,. b₂. b₃. b₄,) aufweisen.

## Claims

1. A key array for initiating switching functions or switching signals which are each associated with respective symbols of the key surfaces, comprising a plurality of keys which are each allocated to a predetermined legend field for one symbol and which are depressable conjointly by one finger and the initial control movement signals of which are subjected to an AND correlation operation for forming said switching functions or said switching signals, characterized in that, progressing from key to key, a legend field is allocated to each pair of adjacent keys in a key row or, respectively, to each groupe of four adjacent keys which are grouped in square shape in a key board and by which the initial control movement signals of at least two diagonally opposite keys are subjected to the AND correlation operation without any independent functional value of individual keys.

2. A key array according to claim 1, characterized in that in a keyboard (1), the initial control movement signals are used only by alternate keys in each row of keys and in each column of the keys for deriving said said switching functions or switching signals.

3. A key array according to claim 1 or 2, characterized in that the initial control movement signals to be subjected to an AND correlation operation are each coupled to a mechanical AND-switching element (10, 11, 12, 13).

4. A key array according to claim 3, characterized in that said mechanical AND-switching element comprises a switching pin (10, 11) which is coupled to the keys producing the respective initial control movement signals to be linked for a movement toward the position of rest and by which the switching function or switching signal is produced and which is biassed toward the actuation position by a force (12) which is smaller than any force (13) biassing the keys toward their position of rest so that the bias force of the switching pin can move the latter to its actuated position only when all of the keys associated with said switching pin have been actuated.

5. A key array according to claim 1 or 2, characterized in that the initial control movement signals to be subjected to an AND correlation operation are each applied to a respective mechanical-electrical AND-switching element which correspondingly delivers an electric signal as a switching signal.

6. A key array according to claim 5, characterized by an entraining pin (17) to which the keys producing the respective initial control movement signals to be combined are coupled in respect to the direction of actuation in a manner such that, when also the entraining pin has been depressed, then the respective group of keys will be completely depressed.

7. A key array according to claim 6, characterized in that the diameter of a head of said entraining pin that is exposed on the surface of the keys is less than 30% of the length of one side of a key.

8. A key array according to any of claims 1 to 7, characterized in that the keys of a group of keys each have a common legend field (b₁, b₂, b₃, b₄) which is subdivided by the gaps between the keys.
